# EUROPÄISCHE PATENTSCHRIFT

(11) **EP 0 838 180 B1**
(45) Veröffentlichungstag und Bekanntmachung des Hinweises auf die Patenterteilung: **25.06.2003**
(21) Anmeldenummer: 97116672.3
(22) Anmeldetag: 24.09.1997
(51) Int. Cl.: A47F 3/04, G07F 9/10, F25D 23/02

(54) **Kühleinrichtung mit mehreren verschliessbaren Fächern**
Cooling device with several closable compartments
Dispositif de refroidissement avec plusieurs compartiments verrouillables

(30) Priorität: 26.09.1996 DE 19639696
(43) Veröffentlichungstag der Anmeldung: 29.04.1998
(73) Patentinhaber: Shopping Box GmbH & Co. KG, 80639 München (DE)
(72) Erfinder: Schlamp, Hans, 80639 München (DE)
(74) Vertreter: Haft, von Puttkamer, Berngruber, Czybulka

(56) Entgegenhaltungen:
- DE-A- 3 424 425
- FR-A- 1 054 622
- FR-A- 2 397 806
- US-A- 1 382 837
- US-A- 2 470 956
- US-A- 4 015 442
- US-A- 4 145 844
- US-A- 5 187 950

## Beschreibung

Die Erfindung betrifft eine Kühleinrichtung mit mehreren Kühlfächern nach dem Oberbegriff des Patentanspruches 1.

Es sind Kühleinrichtungen bekannt, die eine Reihe von zum Teil gekühlten Fächern aufweisen, die jeweils durch eine verriegelbare Tür bzw. Klappe verschließbar sind und zur Aufbewahrung von Waren, insbesondere aus dem Lebensmittelbereich, dienen. Die Ver- und Entriegelung der Klappen der Schließfächer erfolgt computergesteuert. Beispielsweise ist eine derartige Kühleinrichtung in der DE 39 14 686 C2 beschrieben. Die Klappen der gekühlten Fächer müssen jeweils isoliert sein, damit eine wirtschaftlich vertretbare Kühlung möglich ist und Kälteverluste soweit wie möglich vermieden werden. Bei der bekannten Einrichtung muß jede Klappe eine hydraulische Türschließeinrichtung aufweisen, sowie eine Magnetdichtung und aufwendige Scharniere.

Aus den Druckschriften US-A-2470956, US-A-1282837 und FR-A-1054622 sind jeweils Kühleinrichtungen bekannt, die jeweils mehrere Kühlfächer besitzen, die jeweils durch eine Klappe verschließbar sind. Zudem weisen diese vorbekannten Kühleinrichtungen jeweils eine die Klappen abdeckende Tür auf. Ein Problem besteht bei diesen bekannten Kühleinrichtungen darin, dass Kälteverluste auftreten, wenn eine oder mehrere Klappen versehentlich nicht geschlossen werden.

Die Aufgabe der vorliegenden Erfindung besteht darin, eine im Hinblick auf ihren Aufbau relativ einfache Kühleinrichtung mit mehreren Kühlfächern zu schaffen.

Diese Aufgabe wird durch eine Kühleinrichtung mit den Merkmalen des Patentanspruches 1 gelöst.

Der wesentliche Vorteil besteht darin, daß die erfindungsgemäße Kühleinrichtung vergleichsweise einfach aufgebaut und daher kostengünstig herstellbar ist. Genauer gesagt müssen die einzelnen Klappen der gekühlten Fächer bei der vorliegenden Erfindung weder Isolierungen noch Dichtungen aufweisen. Eigene hydraulische Schließeinrichtungen sind nicht erforderlich. Gleichzeitig ist sichergestellt, daß die Bedienung der einzelnen Schließfächer schnell und einfach erfolgen kann.

Im folgenden werden die Erfindung und deren Ausgestaltungen im Zusammenhang mit den Figuren näher erläutert. Es zeigen:
- Fig. 1: in schematischer Darstellung eine Ausführungsform der erfindungsgemäßen Kühleinrichtung,
- Fig. 2: einen Schnitt durch die vorliegende Kühleinrichtung und
- Fig. 3: eine bevorzugte Ausgestaltung der Erfindung.

In der aus der Figur 1 ersichtlichen Weise weist die vorliegende Kühleinrichtung mehrere Kühlfächer 1 bis 12 auf, die neben und/oder übereinander angeordnet sind. Im Beispiel der Figur 1 sind die zwölf Kühlfächer 1 bis 12 quaderförmig angeordnet. Die Zugangsklappen der Kühlfächer 1 bis 12 sind mit 1' bis 12' bezeichnet. Die Kühlfächer 1 bis 12 sind vorzugsweise in einem schematisch dargestellten Rahmen oder Gehäuse 32 zu einer Einheit zusammengefaßt.

Für die Kühlfächer 1 bis 12 ist eine gemeinsame Tür 30 vorgesehen, die so an der aus den Kühlfächern 1 bis 12 bestehenden Einheit, beispielsweise an dem genannten Gehäuse 32 befestigt ist, daß sie im geschlossenen Zustand alle Klappen 1' bis 12' der Kühlfächer 1 bis 12 zumindest teilweise überdeckt und jeweils auch im geschlossenen Zustand hält. Es ist ferner von Bedeutung, daß beim Schließen der Türe 30 die Klappen 1' bis 12' der Kühlfächer 1 bis 12 automatisch in ihren jeweils geschlossenen Zustand durch die Tür 30 selbst gedrückt werden. Es ist eine Dichtungseinrichtung, vorzugsweise eine Magnetdichtung 50 so vorgesehen, die im geschlossenen Zustand der Tür 30 für eine Abdichtung des von der Tür 30 und dem Rahmen 32 umschlossenen Raum sorgt, so daß die in diesem Raum befindlichen Kühlfächer 1 bis 12 durch ein Aggregat gekühlt werden können.

Die Tür 30 kann beispielsweise durch eine mechanische Schnappvorrichtung am Gehäuse 32 in der Schließposition gehalten werden.

In der Figur 2 ist eine bevorzugte Ausführungsform der vorliegenden Kühleinrichtung am Beispiel eines horizontalen Schnittes durch die oberen drei Kühlfächer 1 bis 3 der Figur 1 dargestellt. Dabei sind die Klappen 1' und 3' jeweils im geschlossenen Zustand und die Klappe 2' im geöffneten Zustand gezeigt. Jede Klappe 1' bis 3' ist um einen Drehpunkt 11, 21 bzw. 31 in Bezug auf ihr Gehäuse 12, 22 bzw. 32 verschwenkbar. Die die Klappen 1' bis 12' der zu einer Einheit zusammengefaßten Schließfächer 1 bis 12 gemeinsam betätigende Tür 30 ist um einen Drehpunkt 31 vorzugsweise in Bezug auf das die Schließfächer 1 bis 12 aufnehmende Gehäuse 32 verschwenkbar. Es wird jedoch darauf hingewiesen, daß die Tür 30 auch anders, beispielsweise an einer die Schließfächer 1 bis 12 aufnehmenden Wandnische oder dergleichen verschwenkbar angeordnet sein kann, wobei die Wandnische das Gehäuse 32 bildet.

Um beim Schließen der Tür 30 eine gemeinsame Betätigung sämtlicher Klappen 1' bis 12' in den geschlossenen Zustand zu erreichen, sind die Klappen 1' bis 12' jeweils so ausgebildet, daß sie aus dem jeweils geöffneten Zustand (Klappe 2') durch die sich schließende Tür 30 um ihren Drehpunkt 21 in Richtung auf den geschlossenen Zustand gedreht werden und durch eine Betätigungseinrichtung 13, 23, 33, die zwischen der Tür 30 und den Klappen 1' bis 12' jeweils wirkt, dann, wenn die Tür 30 vollständig geschlossen ist, automatisch in den geschlossenen Zustand (Klappen 1' und 3') gebracht sind, in dem sie vorzugsweise durch eine Verriegelungseinrichtung, die später näher erläutert werden wird, verriegelt werden.

Vorzugsweise werden die einzelnen Klappen 1' bis 3' durch an sich bekannte Federbänder in die Schließposition vorbewegt.Vorzugsweise weist die Tür 30 eine hydraulische Schließeinrichtung auf, die sie automatisch nach ihrer Freigabe in die Schließposition bringt.

Dabei ist es von wesentlicher Bedeutung, daß diese einzige Schließeinrichtung die nötige Schließkraft für alle vorhandenen Klappen 1' bis 3' aufbringt.

Gemäß Figur 3 besteht die Betätigungseinrichtung 13 bis 33 zum Ausgleich von Toleranzen und zum Erreichen einer gleichmäßigen Schließkraft auf alle Klappen 1', 2', 3' vorzugsweise jeweils aus einem Puffer bzw. Energiespeicher 40, der vorzugsweise die Form einer Schraubenfeder aufweist, die sich einerseits an der Klappe 1', 2', 3' abstützt und gegen deren anderes Ende ein Betätigungselement 41 unter Komprimierung der Feder 40 in Richtung auf die Klappe 1', 2', 3' durch die Tür 30 drückbar ist. Vorzugseise dient als Betätigungselement ein Kugelkopf 41 der gleichzeitig auch als Griff für die Klappe 1', 2', 3' dient. Die Schraubenfeder 40 ist in ineinander eingreifende und gegen die oder mit der Kraft der Schraubenfeder 40 gegeneinander verschiebbare Rohrteile 42, 43 eingesetzt, wobei ein Rohrteil 42 an der Klappe 1', 2', 3' befestigt ist und wobei an dem anderen Rohrteil 43 der Kugelkopf 41 außenseitig, vorzugsweise an einer das Rohrteil 43 abschließenden Stirnwand 44 befstigt ist. Ein nicht näher bezeichneter Anschlag sorgt dafür, daß sich die Rohrteile 42, 43 nicht voneinander lösen können. Beim Schließen der Tür 30 schlägt die Innenfläche derselben an den Kugelköpfen 41 an, so daß diese gegen die Kraft der Federn 40 zu den Klappen 1', 2', 3' (Figur 2) gedrückt werden, die zum Verriegeln derselben nötige erhöhte Schließkraft aufgebracht und die schematisch dargestellte Verriegelungseinrichtung 15, 25 bzw. 35 betätigt wird. Die Verriegelungseinrichtung 15, 25, 35 ist vorzugsweise so ausgestaltet, daß die jeweilige Klappe 1', 2', 3' im geschlossenen Zustand in einer Einrastvorrichtung einrastet, die elektromagnetisch betätigbar ist, um nach dem Öffnen der Tür 30 das Öffnen der Klappe 1', 2', 3' zu ermöglichen.

In an sich bekannter Weise werden die Klappen 1' bis 12' durch die bereits genannten Federelemente, die vorzugsweise auf den Achsen 11, 21, 31 angeordnet sind, in Richtung auf die Schließpositionen vorgespannt, so daß die sie nach ihrer Freigabe automatisch in Richtung auf den geschlossenen Zustand verschwenkt werden.

Die beschriebenen Betätigungseinrichtungen 13, 23, 33 können auch so ausgebildet sein, daß sie jeweils an der Tür 30 befestigt sind und daß ihre Kugelköpfe 41 jeweils gegen die entsprechenden Klappen 1', 2', 3' drücken. Auch andere Betätigungseinrichtungen, z. B. in der Form von elastisch zusammendrückbaren Materialteilen sind denkbar.

Die Tür 30 besteht vorzugsweise aus einem isolierenden Glasmaterial, so daß die Klappen 1' bis 12' von außen sichtbar sind. Allgemein bestehen die Tür 30 und das Gehäuse 32 aus isolierenden Materialien, die die Kälte in dem von ihnen umschlossenen Raum halten.

## Patentansprüche

1. Kühleinrichtung mit mehreren Kühlfächern (1 bis 12), die jeweils durch eine Klappe (1' bis 12') verschließbar sind, und mit einer die Klappen (1' bis 12') abdeckenden Tür (30), **dadurch gekennzeichnet, dass** jeder Klappe eine Vorrichtung (13,23,33) zugeordnet ist, die beim Schließen der Tür (30) zwischen der Tür (30) und der Klappe (1' bis 12') wirksam wird und eine die Klappe (1' bis 12') in den geschlossenen Zustand drückende Kraft erzeugt.

2. Kühleinrichtung nach Anspruch 1, **dadurch gekennzeichnet, dass** die Vorrichtung (13,23,33) einen die Kraft erzeugenden Energiespeicher aufweist.

3. Kühleinrichtung nach Anspruch 2, **dadurch gekennzeichnet, daß** der Energiespeicher die Form einer Feder aufweist, deren eines Ende sich an der Klappe (1' bis 12') abstützt und an deren anderem Ende ein Betätigungselement (41) angeordnet ist, gegen das die Innenfläche der Tür (30) beim Schließen derselben gedrückt wird.

4. Kühleinrichtung nach Anspruch 2, **dadurch gekennzeichnet, daß** der Energiespeicher die Form einer Feder aufweist, deren eines Ende sich an der Tür (30) abstützt und an deren anderem Ende ein Betätigungselement (41) angeordnet ist, das beim Schließen der Tür (30) gegen die Klappe (1' bis 12') gedrückt wird.

5. Kühleinrichtung nach Anspruch 3, **dadurch gekennzeichnet, daß** die Feder (40) eine Schraubenfeder ist, die in gegeneinander axial verschiebbaren Rohrteilen (42,43) angeordnet ist, wobei das eine Rohrteil an der Klappe (1' bis 12') befestigt ist und wobei an dem anderen Rohrteil (43) das Betätigungselement befestigt ist.

6. Kühleinrichtung nach Anspruch 4, **dadurch gekennzeichnet, daß** die Feder (40) eine Schraubenfeder ist, die in gegeneinander axial verschiebbaren Rohrteilen (42,43) angeordnet ist, wobei das eine Rohrteil an der Tür (1' bis 12') befestigt ist und wobei an dem anderen Rohrteil (43) das Betätigungselement befestigt ist.

7. Kühleinrichtung nach einem der Ansprüche 3 bis 6, **dadurch gekennzeichnet, daß** das Betätigungselement die Form einer Kugel aufweist.

8. Kühleinrichtung nach einem der Ansprüche 1 bis 7, **dadurch gekennzeichnet, daß** die Klappen (1' bis 12') durch ein Federelement in Richtung auf den geschlossenen Zustand vorgespannt sind.

9. Kühleinrichtung nach einem der Ansprüche 1 bis 8, **dadurch gekennzeichnet, daß** die Tür (30) durch eine Schließeinrichtung in der Schließposition haltbar ist.

10. Kühleinrichtung nach einem der Ansprüche 1 bis 9, **dadurch gekennzeichnet, daß** das Gehäuse (32) und/oder die Tür (30) aus einem isolierenden Material bestehen.

11. Kühleinrichtung nach einem der Ansprüche 1 bis 10, **dadurch gekennzeichnet, daß** die Tür (30) aus einem isolierenden Glasmaterial besteht.

12. Kühleinrichtung nach einem der Ansprüche 1 bis 11, **dadurch gekennzeichnet, daß** ein Kühlaggregat zur Kühlung des von dem Gehäuse (32) und der Tür (30) umschlossenen Raumes vorgesehen ist.

13. Kühleinrichtung nach einem der Ansprüche 1 bis 12, **dadurch gekennzeichnet, daß** die Kühlfächer (1 bis 12) in einem Gehäuse (32) angeordnet sind, an dem die Tür (30) um eine Achse (31) verschwenkbar gelagert ist.

14. Kühleinrichtung nach Anspruch 13, **dadurch gekennzeichnet, daß** eine Dichteinrichtung (50) vorgesehen ist, die für eine Abdichtung des von der Tür (30) und dem Gehäuse (32) umschlossenen Raumes sorgt, wenn sich die Tür (30) in der Schließposition befindet.

15. Kühleinrichtung nach Anspruch 14, **dadurch gekennzeichnet, daß** die Dichteinrichtung (50) eine Magnetdichtung ist.

16. Kühleinrichtung nach einem der Ansprüche 1 bis 15, **dadurch gekennzeichnet, daß** jede Klappe (1' bis 12') eine Verriegelungseinrichtung (35) aufweist, durch die sie im geschlossenen Zustand haltbar ist.

17. Kühleinrichtung nach Anspruch 16, **dadurch gekennzeichnet, daß** die Verriegelungseinrichtung (35) eine im geschlossenen Zustand der Klappe (1' bis 12') diese verriegelnde Einrastvorrichtung aufweist, die zum Öffnen der Klappe (1' bis 12') elektromagnetisch betätigbar ist.

## Claims

1. A cooling device having several cooling compartments (1 to 12), each of which can be closed by a cover (1' to 12'), and having a door (30) covering the covers (1' to 12'),
**characterised in that** associated with each cover is a device (13, 23, 33) which acts between the door (30) and the cover (1' to 12') upon the closing of the door (30) and generates a force which forces the cover (1' to 12') into the closed state.

2. A cooling device according to Claim 1,
**characterised in that** the device (13, 23, 33) comprise an energy storage device that generates the force.

3. A cooling device according to Claim 2,
**characterised in that** the energy storage device has the form of a spring, the one end of which is supported on the cover (1' to 12') and at the other end of which an actuating element (41) is disposed, against which the inner face of the door (30) is pressed when said door closes.

4. A cooling device according to Claim 2,
**characterised in that** the energy storage device is in the form of a spring, the one end of which is supported on the door (30) and at the other end of which an actuating element (41) is disposed, which is pressed against the cover (1' to 12') during the closing of the door (30).

5. A cooling device according to Claim 3,
**characterised in that** the spring (40) is a coil spring, which is disposed in mutually axially displaceable tubular parts (42, 43), the one tubular part being fixed to the cover (1' to 12') and the actuating element being fixed to the other tubular part (43).

6. A cooling device according to Claim 4,
**characterised in that** the spring (40) is a coil spring which is disposed in mutually axially displaceable tubular parts (42, 43), with the one tubular part being fixed to the door (1' to 12') and the actuating element being fixed to the other tubular part (43).

7. A cooling device according to one of Claims 3 to 6,
**characterised in that** the actuating element is in the form of a ball.

8. A cooling device according to one of Claims 1 to 7,
**characterised in that** the covers (1' to 12') are prestressed by a spring element towards the closed state.

9. A cooling device according to one of Claims 1 to 8,
**characterised in that** the door (30) can be kept in the closed position by a closing device.

10. A cooling device according to one of Claims 1 to 9,
**characterised in that** the housing (32) and/or the door (30) are made from an insulating material.

11. A cooling device according to one of Claims 1 to 10, **characterised in that the** door (30) is made from an insulating glass material.

12. A cooling device according to one of Claims 1 to 11, **characterised in that** a cooling unit is provided for cooling the space enclosed by the housing (32) and the door (30).

13. A cooling device according to one of Claims 1 to 12, **characterised in that** the cooling compartments (1 to 12) are disposed in a housing (32) on which the door (30) is swivel-mounted around an axis (31).

14. A cooling device according to Claim 13,
**characterised in that** a sealing device (50) is provided, which is responsible for sealing the space enclosed by the door (30) and the housing (32) when the door (30) is in the closed position.

15. A cooling device according to Claim 14,
**characterised in that** the sealing device (50) is a magnetic seal.

16. A cooling device according to one of Claims 1 to 15, **characterised in that** each cover (1' to 12') comprises a locking mechanism (35) by which it can be kept in the closed state.

17. A cooling device according to Claim 16,
**characterised in that** the locking mechanism (35) comprises a latching device which locks the cover (1' to 12') when it is closed and which can be operated electromagnetically to open the cover (1' to 12').

## Revendications

1. Dispositif de refroidissement comportant plusieurs compartiments réfrigérés (1 à 12) qui sont fermés chacun par un volet (1' à 12') ainsi qu'une porte (30) qui couvre les volets (1' à 12'), **caractérisé en ce qu'**à chaque volet est associé un dispositif (13, 23, 33) qui, à la fermeture de la porte (30), devient actif entre la porte (30) et le volet (1' à 12') et produit une force qui presse le volet (1' à 12) dans la position fermée.

2. Dispositif de refroidissement selon la revendication 1, **caractérisé en ce que** le dispositif (13, 23, 33) comporte un accumulateur d'énergie qui produit la force.

3. Dispositif de refroidissement selon la revendication 2, **caractérisé en ce que** l'accumulateur d'énergie se présente sous la forme d'un ressort, dont l'une des extrémités prend appui sur le volet (1' à 12') et à l'autre extrémité duquel est disposé un élément d'actionnement (41), contre lequel la face intérieure de la porte (30) est pressée lors de la fermeture de ladite porte.

4. Dispositif de refroidissement selon la revendication 2, **caractérisé en ce que** l'accumulateur d'énergie se présente sous la forme d'un ressort dont l'une des extrémités prend appui sur la porte (30) et à l'autre extrémité duquel est disposé un élément d'actionnement (41) qui est pressé contre le volet (1' à 12') lors de la fermeture de la porte (30).

5. Dispositif de refroidissement selon la revendication 3, **caractérisé en ce que** le ressort (40) est un ressort hélicoïdal qui est disposé dans des éléments tubulaires (42, 43) coulissant axialement l'un par rapport à l'autre, l'un des éléments tubulaires étant fixé au volet (1' à 12') et l'élément d'actionnement (41) étant fixé à l'autre élément tubulaire (43).

6. Dispositif de refroidissement selon la revendication 4, **caractérisé en ce que** le ressort (40) est un ressort hélicoïdal qui est disposé dans des éléments tubulaires (42, 43) coulissant axialement l'un par rapport à l'autre, l'un des éléments tubulaires étant fixé à la porte (30) et l'élément d'actionnement (41) étant fixé à l'autre élément tubulaire (43).

7. Dispositif de refroidissement selon une des revendications 3 à 6, **caractérisé en ce que** l'élément d'actionnement (41) a la forme d'une sphère.

8. Dispositif de refroidissement selon une des revendications 1 à 7, **caractérisé en ce que** les volets (1' à 12') sont précontraints par un élément élastique en direction de la position fermée.

9. Dispositif de refroidissement selon une des revendications 1 à 8, **caractérisé en ce que** la porte (30) peut être maintenue dans la position fermée par un dispositif de fermeture.

10. Dispositif de refroidissement selon une des revendications 1 à 9, **caractérisé en ce que** l'enveloppe (32) et/ou la porte (30) sont en un matériau isolant.

11. Dispositif de refroidissement selon une des revendications 1 à 10, **caractérisé en ce que** la porte (30) est en un matériau vitreux isolant.

12. Dispositif de refroidissement selon une des revendications 1 à 11, **caractérisé en ce qu'**un groupe frigorifique est prévu pour réfrigérer l'espace délimité par l'enveloppe (32) et la porte (30).

13. Dispositif de refroidissement selon une des revendications 1 à 12, **caractérisé en ce que** les compartiments réfrigérés (1 à 12) sont disposés à l'intérieur de l'enveloppe (32) sur laquelle la porte (30) est montée pivotante autour d'un axe (31).

14. Dispositif de refroidissement selon la revendication 13, **caractérisé en ce qu'**il est prévu un dispositif d'étanchéité (50) qui assure l'étanchéité de l'espace délimité par la porte (30) et l'enveloppe (32) lorsque la porte se trouve dans la position fermée.

15. Dispositif de refroidissement selon la revendication 14, **caractérisé en ce que** le dispositif d'étanchéité (50) est un joint magnétique.

16. Dispositif de refroidissement selon une des revendications 1 à 15, **caractérisé en ce que** chaque volet (1' à 12') comporte un dispositif de verrouillage (35) par lequel il est maintenu à l'état fermé.

17. Dispositif de refroidissement selon la revendication 16, **caractérisé en ce que** le dispositif de verrouillage (35) comprend un dispositif d'encliquetage qui verrouille le volet (1' à 12') dans la position fermée et peut être actionné électromagnétiquement pour ouvrir le volet (1' à 12').
